# EUROPÄISCHE PATENTSCHRIFT

(11) **EP 2 556 771 B1**
(45) Veröffentlichungstag und Bekanntmachung des Hinweises auf die Patenterteilung: **31.08.2016**
(21) Anmeldenummer: 12176883.2
(22) Anmeldetag: 18.07.2012
(51) Int. Cl.: A47F 3/14, B65D 83/00

(54) **Aufnahmebehälter für Waren**
Container for displaying goods
Conteneur pour présenter des marchandises

(30) Priorität: 11.08.2011 DE 202011050955 U
(43) Veröffentlichungstag der Anmeldung: 13.02.2013
(73) Patentinhaber: Aldi Einkauf GmbH & Co. oHG, 45476 Mülheim/Ruhr (DE)
(72) Erfinder: Ernst, Peter, 45478 Mülheim / Ruhr (DE); Ochsenschläger, Robert, 45470 Mülheim / Ruhr (DE)
(74) Vertreter: von dem Borne, Andreas

(56) Entgegenhaltungen:
- DE-A1- 3 927 357
- DE-U1- 8 412 523
- US-A- 1 963 450

## Beschreibung

Die Erfindung betrifft einen Aufnahmebehälter für Waren, insbesondere eine Schütte zur Aufnahme von Einzelhandelswaren, mit mehreren Seitenwänden, ferner mit einem Boden, und mit zumindest einem freistehenden Stützkörper, wobei der Boden tiefenverstellbar gegenüber den Seitenwänden ausgebildet ist und dazu auf dem Stützkörper ruht, welcher je nach seiner Aufstellung auf einer Grundfläche eine unterschiedliche Bauhöhe aufweist und somit zu verschiedenen Tiefenpositionen des Bodens korrespondiert.

Aufnahmebehälter für Waren sind in vielfältiger Art und Weise bekannt, wozu beispielhaft auf die DE 10 2009 033 742 A1 Bezug genommen sei. Hier geht es um ein Modul zur Warenpräsentation sowie ein Regal mit zugehörigem Modul zur Warenpräsentation. Zu diesem Zweck ist eine erste Öffnung zum Einbringen einzelner Behälter mit vorportionierter loser Ware in einen Aufnahmeraum vorgesehen. Außerdem ist eine Abdeckung zum Verschließen der fraglichen ersten Öffnung realisiert. Darüber hinaus verfügt das bekannte Modul über eine zweite Öffnung zur Entnahme der losen Ware aus den jeweiligen Behältern. Außerdem ist eine Befestigungsvorrichtung mit Schienen zum Aufsetzen und Befestigen des Moduls an Regalkonsolen vorgesehen. Auf diese Weise soll insgesamt die Reinigung einzelner Behälter erleichtert werden und der Abverkauf für einen Kunden begünstigt werden.

Zum weiteren Stand der Technik nach dem Gebrauchsmuster DE 77 208 44 gehört eine Schütte zur Präsentation mehrerer gleichartiger Warenstücke. Bei dieser Schütte ist der Boden des zugehörigen Behälters zumindest teilweise als schiefe Ebene ausgebildet. Eine Rückwand des Behälters wird auf der fraglichen schiefen Ebene im Sinne einer Verkleinerung des die Warenstücke aufnehmenden Behälterinnenraumes geführt. Demgegenüber ist die Vorderwand fest angeordnet. Auf diese Weise soll die Kombination mit mehreren Schütten erleichtert werden und sowohl dem Kunden wie auch einem Verkäufer ein sofortiger Überblick über das betreffende Angebot möglich sein.

Bei einem Warenbehälter entsprechend der DE 20 2007 017 900 U1 der Anmelderin sind ein Gehäuse und wenigstens ein in dem Gehäuse höhenverstellbarer Einlegeboden realisiert. Der Einlegeboden ist mit mehreren Verlängerungszungen ausgerüstet, welche in Gehäusenuten geführt werden. Darüber hinaus verfügt das Gehäuse über ein Gestell, dessen jeweiliger Gestellfuß mit mehreren Lagerböcken für den Einlegeboden in seiner Längserstreckung ausgerüstet ist. Auf diese Weise wird die Höhenverstellbarkeit des Einlegebodens gewährleistet.

Im Rahmen des gattungsbildenden Standes der Technik nach der DE 39 27 357 A1 wird ein Behälter zum Sammeln und Aufbewahren von Zeitungen, Zeitschriften u. dgl. beschrieben. Der Behälter verfügt an seiner Unterseite über einen aus seiner Sollposition entfernbaren Zwischenboden, welcher auf einer Stützstruktur ruht. Die Stützstruktur ist als Stützkreuz mit Balken ausgebildet, welche innerhalb des Behältervolumens diagonal von Eckbereich zu Eckbereich verlaufen. Tatsächlich kommen an dieser Stelle zwei zusammensteckbare Pappkartonplatten zum Einsatz, welche sich entlang von mittigen Faltlinien falten lassen, wodurch der Boden eine unterschiedliche Tiefenposition einnimmt.

Im Rahmen der US 1 963 450 A wird ein Verkaufsbehälter für Zigarren angesprochen, bei dem der Boden auf vertikal in die Box einschwenkbaren Stützkörpern ruht. Die Stützkörper sind ihrerseits mit Hilfe eines flexiblen Verbindungsstreifens an Seitenwandungen angeschlossen.

Unter einer Schütte versteht man historisch eine Schublade, welche vorne spitz zuläuft und rückseitig mit einem Griff versehen ist. Schütten waren bis zum

Aufkommen kleinerer Verpackungseinheiten fester Bestandteil der Küchenkultur, werden heutzutage allerdings überwiegend in Küchen aus nostalgischen Gründen eingesetzt. Im Einzelhandel bezeichnen Schütten generell Aufnahmebehälter für Waren, die zur Bevorratung und Präsentation einer Vielzahl zugehöriger Verpackungseinheiten mit typischerweise geringem Verpackungsvolumen geeignet sind. Tatsächlich werden die betreffenden Waren in die fraglichen Aufnahmebehälter zu ihrer Bestückung hineingeschüttet und können vom Kunden hieraus auch in größerer Anzahl entnommen werden.

Derartige Schütten bzw. zugehörige Aufnahmebehälter finden sich oftmals im Bereich oder in der Nähe einer Kassieranlage und werden in diesem Zusammenhang auch als Kassenschütte bezeichnet. Das lässt sich darauf zurückführen, dass mit Hilfe der Kassenschütten während des Kassiervorganges zusätzliche Kaufanreize für Kunden gesetzt werden sollen, wobei die Bedienung und Warenentnahme besonders einfach ist.

Die bisher eingesetzten Aufnahmebehälter für Waren und insbesondere Schütten respektive Kassenschütten zur Aufnahme von Einzelhandelswaren werden den heutigen Anforderungen an den Kaufvorgang nicht oder nicht mehr in vollem Umfang gerecht. Tatsächlich finden sich derartige Aufnahmebehälter oftmals im Bodenbereich, so dass die Entnahme der darin bevorrateten Waren mit zusätzlichen Anstrengungen für einen Kunden verbunden ist. Auch kann bisher das Volumen des Aufnahmebehälters an die Anforderungen nicht angepasst werden. Hier setzt die Erfindung ein.

Der Erfindung liegt das technische Problem zugrunde, einen derartigen Aufnahmebehälter für Waren so weiterzuentwickeln, dass die Bedienung erleichtert ist und insbesondere eine Anpassung an die im Aufnahmebehälter bevorrateten Waren unschwer erfolgen kann.

Zur Lösung dieser technischen Problemstellung ist ein gattungsgemäßer Aufnahmebehälter für Waren, wobei der Stützkörper für den Boden im Querschnitt L-förmig gestaltet ist und hierzu ein langer L-Schenkel und ein kurzer L-Schenkel des Stützkörpers zur Definition unterschiedlicher Aufstellpositionen in jeweils vertikaler Anordnung dienen im Rahmen der Erfindung dadurch gekennzeichnet, dass der Boden über eine oder mehrere Eingriffe bzw. Eingriffsöffnungen verfügt. Der Stützkörper trägt also nicht nur den Boden, sondern auch die auf dem Böden platzierten Waren.

Von erfindungsgemäßer Besonderheit ist nun der weitere Umstand, dass der Stützkörper je nach seiner Aufstellung auf oder gegenüber einer Grundfläche eine unterschiedliche Bauhöhe aufweist. Diese verschiedenen Aufstellungen des Stützkörpers lassen sich problemlos realisieren, weil dieser (der Stützkörper) freistehend gegenüber der Grundfläche ausgelegt ist. Im Gegensatz zum Stand der Technik nach beispielsweise der DE 20 2007 017 900 U1 ist der Stützkörper also nicht - wie dort - an einen Gestellfuß angeschlossen. Vielmehr handelt es sich bei dem Stützkörper um ein vom Aufnahmebehälter grundsätzlich unabhängiges Element. Dadurch kann der Stützkörper an beliebiger Stelle auf der Grundfläche und mit unterschiedlicher Aufstellung auf der Grundfläche platziert werden. Dadurch lassen sich mit dem Stützkörper zumindest zwei verschiedene Bauhöhen realisieren. Diese korrespondieren zu verschiedenen Tiefenpositionen des Bodens.

Im Regelfall sind die Seitenwände in der Art eines mehr oder minder geschlossenen Rahmens ausgelegt und beschreiben zusammen mit dem Boden typischerweise einen nach oben hin offenen Quader. Zu diesem Zweck besitzen die Seitenwände eine Breite, die nicht notwendigerweise gleich ausgebildet ist, sondern auch verschieden ausgelegt werden kann. So ist es denkbar, beispielsweise die Vorderwand des Aufnahmebehälters niedriger als seine Rückwand auszulegen. Die beiden Seitenwände mögen demgegenüber eine vergleichbare Breite respektive Aufbauhöhe wie die Vorderwand aufweisen, können aber auch schräg ansteigend zur Rückwand hin ausgelegt sein. Jedenfalls lässt sich der Boden gegenüber den Seitenwänden bzw. dem aus den Seitenwänden gebildeten Rahmen in seiner Tiefe verstellen. Dabei korrespondiert die jeweilige Tiefenposition des Bodens zu einer hierzu gehörigen Bauhöhe des Stützkörpers. Da der Stützkörper wenigstens zwei Bauhöhen definieren kann, lassen sich zumindest zwei Tiefenpositionen des Bodens gegenüber den Seitenwänden realisieren.

Die jeweilige Bauhöhe des Stützkörpers korrespondiert dazu, dass der Stützkörper mit seiner Basisfläche auf der Grundfläche ruht. Demgegenüber liegt auf einer Tragfläche des Stützkörpers der Boden auf. Bei dem Stützkörper handelt es sich um einen geometrischen Raumkörper, nämlich einen solchen, der im Querschnitt L-förmig gestaltet ist und welcher zumindest zwei stabile Aufstellpositionen unterschiedlicher Bauhöhe aufweist.

Diese beiden Aufstellpositionen unterschiedlicher Bauhöhe korrespondieren dazu, dass voneinander abweichende Randflächen des geometrischen Raumkörpers die Funktion von einerseits der Basisfläche und andererseits der Tragfläche übernehmen. Bei dem Stützkörper kann es sich im einfachsten Fall um einen Quader handeln. In diesem Zusammenhang mögen die beiden sich gegenüberliegenden kleinsten Seitenflächen des längs erstreckten Quaders als einerseits Basisfläche und andererseits Tragfläche fungieren. Hierzu gehört eine erste stabile Aufstellposition und eine zugehörige Bauhöhe des Stützkörpers.

Übernehmen jedoch zwei gegenüberliegende der vier gleichgroßen weiteren Seitenflächen die Funktion von einerseits der Basisfläche und andererseits der Tragfläche, so weist der Stützkörper eine weitere zweite Bauhöhe auf, die gegenüber der ersten Bauhöhe verringert ist. Hierzu gehört eine weitere zweite Aufstellposition des Stützkörpers.

Aus Gründen der Stabilität ist der Stützkörper vorteilhaft aus mehreren geometrischen Raumkörpern zusammengesetzt. Tatsächlich setzt sich der Stützkörper aus zwei Quadern zusammen und verfügt über die im Querschnitt L-förmige Gestaltung. Dabei ist die Auslegung so getroffen, dass wenigstens der lange L-Schenkel und der kurze L-Schenkel des L-förmigen Stützkörpers zur Definition der unterschiedlichen Aufstellpositionen dienen, und zwar in jeweils vertikaler Anordnung.

D. h., sofern der lange L-Schenkel vertikal angeordnet wird, fungiert die kopfseitige (kleine) Randfläche des quaderförmigen langen L-Schenkels als Tragfläche für den Boden. Demgegenüber übernimmt der kurze L-Schenkel die Funktion der Basisfläche, welche auf der Grundfläche ruht. Bei der Grundfläche mag es sich typischerweise um den Boden eines Einzelhandelslokales oder eines Verkaufsraumes handeln. Grundsätzlich kann die Grundfläche aber auch als beispielsweise Regalboden oder sonst wie gestaltete Unterstützungsfläche ausgebildet sein. Die vorerwähnte Anordnung korrespondiert zur ersten Aufstellposition des im Querschnitt L-förmig gestalteten Stützkörpers.

Sofern jedoch der kurze L-Schenkel des Stützkörpers vertikal angeordnet wird, stellt sich die zweite stabile Aufstellposition ein. Denn in diesem Fall fungiert die kopfseitige (kleine) Randfläche des kurzen L-Schenkels als Tragfläche für den Boden. Der lange L-Schenkel übernimmt die Funktion der Basisfläche, welche auf der Grundfläche ruht. In Folge der geringeren Länge des kurzen L-Schenkels des Stützkörpers korrespondiert diese zweite stabile Aufstellposition zu einer im Vergleich zur ersten stabilen Aufstellposition verringerten Bauhöhe. Hierzu gehört dann natürlich auch eine andere Tiefenposition des auf dem Stützkörper ruhenden Bodens.

Neben diesen beiden prinzipiellen Aufstellpositionen kann der L-förmige Stützkörper oder prinzipiell auch jeder andere Stützkörper auch eine weitere dritte Aufstellposition einnehmen. Auch eine vierte, fünfte usw. Aufstellposition ist je nach geometrischer Gestaltung des Stützkörpers denkbar. Sofern an dieser Stelle ein L-förmiger Stützkörper zum Einsatz kommt, gehört die dritte Aufstellposition des fraglichen Stützkörpers dazu, dass dieser horizontal und flach auf der Grundfläche ruht. D. h., sowohl der kurze L-Schenkel als auch der lange L-Schenkel liegen gemeinsam auf der Grundfläche auf. In diesem Fall übernehmen die beiden randseitigen L-Flächen einerseits die Funktion der Basisfläche und andererseits die Funktion der Tragfläche für den darauf aufliegenden Boden.

Im Rahmen der Erfindung reicht es prinzipiell aus, wenn nur ein einziger Stützkörper realisiert wird. In diesem Zusammenhang ist es beispielsweise denkbar, dass der Boden und auch die ihn umschließenden Seitenwände mit zugehörigen Führungen ausgerüstet werden, die ein Kippen oder Verkanten des Bodens gegenüber den Seitenwänden verhindern. Soll auf derartige Führungen verzichtet werden, so empfiehlt es sich, mit zwei oder mehr Stützkörpern zu arbeiten. Meistens kommen zwei Stützkörper zum Einsatz, auf welchen der Boden verkantungsfrei ruht. Dadurch ist der Aufwand verringert und sind Führungen entbehrlich.

Der eine oder die beiden Stützkörper befinden sich typischerweise in einem Zwischenraum zwischen dem Boden und der Grundfläche. Dadurch ist der Stützkörper bzw. sind die Stützkörper von außen her nicht zugänglich und auch nicht sichtbar. Dadurch werden Manipulationen verhindert und zugleich ein formschönes Aussehen bewerkstelligt. Um den Boden in seiner Tiefe zu verstellen, muss dieser zunächst aus dem Aufnahmebehälter entfernt werden. Zu diesem Zweck mag der Boden mit einer oder mit mehreren Eingriffen oder vergleichbaren Manipulationselementen ausgerüstet werden, mit deren Hilfe das Verkaufspersonal den Boden unschwer aus dem Aufnahmebehälter entfernen kann. Jetzt ist der eine bzw. sind die mehreren Stützkörper zugänglich und können auf der Grundfläche in der gewünschten Aufstellposition platziert werden. Dabei versteht es sich, dass bei Rückgriff auf zwei oder mehr Stützkörper die einzelnen Stützkörper in vergleichbarer Aufstellposition auf der Grundfläche aufgestellt werden. Dadurch ist eine weitgehend horizontale Anordnung des Bodens gewährleistet. Abschließend wird der Boden auf den einen bzw. die mehreren Stützkörper aufgelegt und verfügt hierdurch zugleich über die gewünschte Tiefenposition im Vergleich zu den Seitenwänden.

Es ist denkbar, dass der Stützkörper lösbar mit dem Boden und/oder der Grundfläche verbunden wird. Diese Vorgehensweise mag bei Bedarf die Stabilität erhöhen und ermöglicht alternativ auch den Rückgriff auf lediglich einen Stützkörper für den Boden. Denn die Kopplung des Stützkörpers mit dem Boden und/oder der Grundfläche sorgt dafür, dass der Stützkörper in seiner gewünschten Aufstellposition fixiert wird und folglich der Boden nicht unbeabsichtigt kippen kann oder sich schräg neigt.

Gegenstand der Erfindung ist auch ein Warenpräsentationsbehälter, welcher mit einem oder mehreren der beschriebenen Aufnahmebehälter als an einem Tragrahmen angebrachte Ablage ausgerüstet ist. Meistens wird der fragliche Aufnahmebehälter fußseitig des Tragrahmens angeordnet und kann an den Tragrahmen lösbar angeschlossen werden. Außerdem verfügt ein solcher Warenpräsentationsbehälter typischerweise über mehrere in Längserstreckung benachbart zueinander angeordnete Aufnahmebehälter. Diese können erneut fußseitig des Tragrahmens an diesem angeordnet oder mit diesem verbunden werden.

Im Ergebnis werden ein Aufnahmebehälter und ein mit einem solchen Aufnahmebehälter ausgerüsteter Warenpräsentationsbehälter im Rahmen der Erfindung beschrieben, die zunächst einmal flexibel an das Warenangebot angepasst werden können. Denn je nach Menge und/oder Beschaffenheit der Waren bzw. deren Verpackungseinheiten kann letztlich ein Aufnahmevolumen im zugehörigen Aufnahmebehälter variiert werden. Dazu ist es lediglich erforderlich, den einen oder die mehreren Stützkörper hinsichtlich seiner jeweiligen Aufstellposition an die gewünschte Tiefenposition des Bodens anzupassen.

Der eine oder die mehreren Stützkörper sind in diesem Zusammenhang geschützt und praktisch unverlierbar in einem Zwischenraum zwischen dem Boden und der Grundfläche platziert, so dass die Anpassung vorgenommen werden kann, sobald der Boden aus dem Aufnahmebehälter entfernt wird. Hierzu ist der Boden mit einem oder mehreren Eingriffen bzw. Einjoiffsöffnunger ausgerüstet. Dadurch kann das Verkaufspersonal unschwer für eine Anpassung der Bodenposition sorgen.

Auf diese Weise eignet sich der beschriebene Aufnahmebehälter besonders zur Anordnung im Bereich von Kassieranlagen, folglich als Kassenschütte. Denn in diesem Bereich werden regelmäßig Anpassungen an ein verändertes Warensortiment gefordert. Diese können mit Hilfe des erfindungsgemäßen Aufnahmebehälters unschwer und schnell ohne zusätzliches Werkzeug von praktisch jedem Angehörigen des Verkaufspersonals vorgenommen werden.

Durch die Anpassung des Aufnahmevolumens des Aufnahmebehälters an die tatsächlichen Gegebenheiten und Anforderungen wird darüber hinaus die Bedienung für einen Kunden erleichtert. Befinden sich beispielsweise nur wenige Waren in dem Aufnahmebehälter, so wird man typischerweise den Boden in eine exponierte Stellung verbringen, welche die Entnahme der auf dem Boden aufliegenden Waren aus dem Aufnahmebehälter unschwer ermöglicht. Hierzu mag die größte Bauhöhe des jeweiligen Stützkörpers gehören. Umgekehrt korrespondiert ein nahezu vollständig gefüllter Aufnahmebehälter dazu, dass der Boden seine demgegenüber geringste Höhe aufweist und der Stützkörper die geringste Bauhöhe einnimmt. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: einen erfindungsgemäßen Warenpräsentationsbehälter in einer perspektivischen Übersicht zusammen mit dem speziell gestalteten Aufnahmebehälter und
- Fig. 2A bis 2C: den Aufnahmebehälter in schematischer Schnittdarstellung unter Berücksichtigung verschiedener Aufstellpositionen des Stützkörpers.

In der Fig. 1 ist ein Warenpräsentationsbehälter dargestellt, welcher vorliegend und nicht einschränkend als Warenpräsentationsregal in Gondelausführung für Einzelhandelswaren bzw. Waren W ausgelegt ist. Im dargestellten Beispielfall nach Fig. 1 ist das Warenpräsentationsregal respektive der Warenpräsentationsbehälter mit einer Kassieranlage 1 kombiniert, was selbstverständlich nur beispielhaft und nicht einschränkend gilt. Denn der fragliche Warenpräsentationsbehälter kann zweifellos auch singulär - d. h. ohne Kassieranlage 1 - aufgestellt werden. Ebenso sind in diesem Zusammenhang lediglich angedeutete Auswahleinheiten 2 entbehrlich.

Der Warenpräsentationsbehälter ist mit einem Tragrahmen 3, 4 ausgerüstet, welcher in der Fig. 1 lediglich schematisch angedeutet ist. Der Tragrahmen 3, 4 ist als geschlossener und umlaufender Rahmen 3, 4 ausgebildet und setzt sich aus zwei Horizontalstreben 3 und hiermit verbundenen zwei Vertikalstreben 4 zusammen. Die Vertikalstreben 4 fungieren als Halterung für mehrere an den Tragrahmen 3, 4 angeschlossene Ablagen 5.

Die Horizontalstreben 3 und die Vertikalstreben 4 des Tragrahmens 3, 4 sind miteinander verschweißt, um eine besonders hohe Verwindungssteifigkeit zu erreichen. Man erkennt, dass einzelne der Ablagen 5 eine Schrägneigung aufweisen können. Das gilt namentlich für die kopfseitigen Ablagen 5. Demgegenüber verfügen die darunter befindlichen Ablagen 5 überwiegend über eine horizontale Ausrichtung. Fußseitig des Tragrahmens 3, 4 ist eine dortige Ablage 5 als Aufnahmebehälter 6 ausgebildet und im Detail in den Fig. 2A bis 2C näher dargestellt. Anhand der Fig. 1 erkennt man, dass mehrere in Längserstreckung benachbart zueinander angeordnete Aufnahmebehälter 6 realisiert sind. Die einzelnen Aufnahmebehälter 6 sind sämtlich fußseitig des Tragrahmens 3, 4 platziert, können sich grundsätzlich natürlich auch an anderer Stelle als Ersatz der dort vorgesehenen Ablage 5 befinden. Die mehreren Aufnahmebehälter 6 fußseitig des Tragrahmens 3, 4 in der Darstellung nach Fig. 1 verfügen über eine durchgängige Vorderwand 7, was selbstverständlich nicht einschränkend gilt. Außerdem ist eine durchgängige oder wenigstens zum Teil durchgängige Rückwand 8 für die einzelnen Aufnahmebehälter 6 vorgesehen. Darüber hinaus verfügt jeder Aufnahmebehälter 6 noch über Seitenwände 9, 10.

Bei den Seitenwänden 9, 10 handelt es sich einerseits um Trennwände 9 und andererseits einen Bestandteil einer Verkleidung 10 für den Tragrahmen 3, 4. Man erkennt, dass die (durchgängige) Vorderwand 7 und die Seitenwände 9 eine vergleichbare Höhe aufweisen. Demgegenüber ist die Rückwand 8 mit einer größeren Höhe ausgerüstet und im Rahmen des Ausführungsbeispiels, so gestaltet, dass mit Hilfe der Rückwand 8 der Tragrahmen 3, 4 insgesamt verkleidet wird. Dadurch ist sichergestellt, dass in dem Aufnahmebehälter 6 befindliche und hierin hineingeschüttete Waren W sicher eingehaust werden und beispielsweise nicht nach hinten herausfallen können. Zugleich stellt die übereinstimmende Höhe von einerseits der Vorderwand 7 und andererseits den Seitenwänden 9 sicher, dass der Zugriff auf die im Aufnahmebehälter 6 befindlichen Waren W für einen Kunden besonders einfach gelingt.

Von besonderer Bedeutung für die Erfindung ist nun der Detailaufbau des Aufnahmebehälters 6 für die Waren W. Tatsächlich handelt es sich bei dem fraglichen Aufnahmebehälter 6 im Rahmen des Ausführungsbeispiels nach Fig. 1 um eine Schütte und insbesondere eine Kassenschütte 6 zur Aufnahme von Einzelhandelswaren W. Der Begriff Kassenschütte 6 drückt aus, dass der fragliche Aufnahmebehälter 6 im Bereich der bereits angesprochenen Kassieranlage 1 angeordnet ist. Außerdem wird deutlich, dass der Aufnahmebehälter bzw. die Kassenschütte 6 vorteilhaft zur Bevorratung von Waren W mit kleinem Volumen dient, die in den fraglichen Aufnahmebehälter bzw. die Kassenschütte 6 im Zuge ihrer Befüllung hineingeschüttet werden. Selbstverständlich kann der Aufnahmebehälter bzw. die Kassenschütte 6 auch singulär im Bereich der Kassieranlage 1 - d. h. ohne den Warenpräsentationsbehälter - aufgestellt werden. Das ist allerdings nicht dargestellt.

Wie bereits erläutert, verfügt der Aufnahmebehälter 6 über mehrere Seitenwände 7, 8, 9, 10, nämlich die durchgängige Vorderwand 7, die ganz oder teilweise durchgängige Rückwand 8 und die eigentlichen Seitenwände 9, welche insgesamt als Trennwände 9 fungieren. Die Trennwände 9 unterteilen nämlich eine letztlich längs erstreckte Aufnahmewanne in die einzelnen benachbart zueinander in Längserstreckung angeordneten Aufnahmebehälter 6. Schlussendlich gehört hierzu noch die Verkleidung 10. Zusätzlich zu diesen Seitenwänden 7, 8, 9, 10 ist ein Boden 11 realisiert. Auf dem Boden 11 liegen die Waren W meistens haufenartig auf und werden seitlich mit Hilfe der Seitenwände 7, 8, 9, 10 gehalten. Zu diesem Zweck formen die Seitenwände 7, 8, 9, 10 insgesamt einen geschlossenen Rahmen 12, welcher den Boden 11 umringt. Grundsätzlich kann der Rahmen 12 auch an einzelnen Stellen offen gestaltet sein.

Von besonderer Bedeutung für die Erfindung ist nun der Umstand, dass der Boden 11 tiefenverstellbar gegenüber den Seitenwänden 7, 8, 9, 10 ausgebildet ist. Zu diesem Zweck ruht der Boden 11 auf zumindest einem Stützkörper 13. Anhand des Ausführungsbeispiels nach den Fig. 2A bis 2C erkennt man, dass zwei Stützkörper 13 vorgesehen sind. Dadurch wird verhindert, dass der Boden 11 nicht kippt oder gegenüber dem ihn umschließenden Rahmen 12 verkantet wird. Prinzipiell kann natürlich auch nur mit einem Stützkörper 13 gearbeitet werden. Dann wird man typischerweise eine oder mehrere Führungseinrichtungen für den Boden 11 gegenüber den Seitenwänden 7, 8, 9, 10 bzw. dem Rahmen 12 vorsehen.

Der Boden 11 ruht auf dem Stützkörper 13. Außerdem definiert der Stützkörper 13 je nach seiner Aufstellung auf einer Grundfläche 14 eine jeweils unterschiedliche Bauhöhe H₁, H₂ und H₃, die jeweils in den einzelnen Fig. 2A, 2B und 2C dargestellt sind. Diese verschiedenen Bauhöhen H₁, H₂ und H₃ korrespondieren zu variierenden Tiefenpositionen des Bodens 11 im Vergleich zum ihm umschließenden Rahmen 12.

Die Seitenwände 7, 8, 9, 10 definieren in Verbindung mit dem Boden 11 einen nach oben hin offenen Quader. Dadurch wird ein bestimmtes Aufnahmevolumen V₁ bis V₃ für die Waren W im Innern dieses offenen Quaders zur Verfügung gestellt. Dieses Aufnahmevolumen V₁ bis V₃ lässt sich variieren. Nimmt der Stützkörper 13 seine maximale Bauhöhe H₁ ein, so korrespondiert hierzu die geringste Tiefe des Bodens 11 gegenüber dem Rahmen 12. Das zugehörige Aufnahmevolumen V₁ ist minimal (vgl. Fig. 2A).

Weist der Stützkörper 13 bei seiner Aufstellung die geringste Bauhöhe H₃ auf, so gehört hierzu das größte Aufnahmevolumen V₃. Das ist in der Fig. 2C dargestellt. Die Aufstellposition des Stützkörpers 13 entsprechend der Fig. 2B stellt eine gleichsam mittlere Position zwischen den beiden Extremen dar.

Um diese verschiedenen Aufnahmevolumina V₁ bis V₃ und die zugehörigen Bauhöhen H₁ bis H₃ des Stützkörpers 13 im Detail realisieren zu können, ist der Stützkörper 13 als geometrischer Raumkörper ausgebildet. Der Stützkörper 13 verfügt über zumindest zwei stabile Aufstellpositionen mit jeweils unterschiedlicher Bauhöhe H₁ bis H₃. Tatsächlich lassen sich mit Hilfe des in den Fig. 2A bis 2C dargestellten Stützkörpers 13 insgesamt drei verschiedene Bauhöhen H₁ bis H₃ realisieren.

Der Boden 11 ruht auf einer Tragfläche 13a des Stützkörpers 13. Der Stützkörper 13 liegt seinerseits mit seiner Basisfläche 13b auf der bereits angesprochenen Grundfläche 14 auf. Bei der Grundfläche 14 handelt es sich - wie bereits erläutert - um einen Boden 14 eines Einzelhandelslokales oder eines Verkaufsraumes oder eine andere entsprechend gestaltete Unterstützungsfläche.

Im dargestellten Beispielfall nach den Fig. 2A bis 2C ist der Stützkörper 13 im Querschnitt L-förmig gestaltet. Tatsächlich verfügt der Stützkörper 13 über einen langen L-Schenkel 13' und einen kurzen L-Schenkel 13". Infolge dieser Ausgestaltung des Stützkörpers 13 lassen sich unschwer die unterschiedlichen und in den Fig. 2A bis 2C dargestellten Aufstellpositionen definieren.

Tatsächlich zeigen die Fig. 2A und 2B Aufstellpositionen, bei welchen entweder der lange L-Schenkel 13' oder der kurze L-Schenkel 13" eine jeweils vertikale Anordnung aufweisen. Als Folge hiervon findet sich in der Aufstellposition nach Fig. 2A kopfseitig des langen L-Schenkels die bereits angesprochene Tragfläche 13a als Basis für den Boden 11. Demgegenüber fungiert der kurze L-Schenkel 13" als gleichsam Basisfläche 13b.

Bei der Aufstellposition nach Fig. 2B verfügt der kurze L-Schenkel 13" über eine vertikale Anordnung. Als Folge hiervon findet sich die Tragfläche 13a kopfseitig des besagten kurzen L-Schenkels 13". Demgegenüber fungiert der lange L-Schenkel 13' als Basisfläche 13b.

Im Rahmen der Fig. 2C wird eine dritte Aufstellposition des Stützkörpers 13 dargestellt. Diese korrespondiert dazu, dass der Stützkörper 13 insgesamt horizontal auf der Grundfläche 14 ruht. D. h., in diesem Fall bestimmt die Materialstärke des im Querschnitt L-förmigen Stützkörpers 13 die auf diese Weise realisierte Bauhöhe H₃. - In jedem Fall findet sich der eine bzw. finden sich die beiden Stützkörper 13 in einem Zwischenraum 15, welcher zwischen dem Boden 11 und der Grundfläche 14 realisiert ist. Dadurch sind der eine bzw. sind die beiden Stützkörper 13 für einen Kunden praktisch unsichtbar.

Der eine bzw. die beiden Stützkörper 13 können lösbar mit dem Boden 11 und/oder der Grundfläche 14 verbunden werden. Das ist allerdings nicht dargestellt. Um die verschiedenen und in den Fig. 2A bis 2C dargestellten Aufstellpositionen umsetzen zu können, muss zunächst der Boden 11 aus dem Aufnahmebehälter 6 entfernt werden. Dazu verfügt der Boden 11 über eine oder mehrere Eingriffe bzw. Eingrifföffnungen 16. Sobald der Boden 11 entfernt ist, lassen sich die beiden Stützkörper 13 in die in den Fig. 2A bis 2C dargestellten Aufstellpositionen unterschiedlicher Bauhöhe H₁ bis H₃- wie beschrieben - verbringen.

## Patentansprüche

1. Aufnahmebehälter (6) für Waren (W), insbesondere Schütte zur Aufnahme von Einzelhandelswaren (W), mit mehreren Seitenwänden (7, 8, 9, 10), ferner mit einem Boden (11), und mit zumindest einem freistehenden Stützkörper (13), wobei
- der Boden (11) tiefenverstellbar gegenüber den Seitenwänden (7, 8, 9, 10) ausgebildet ist und
- dazu auf dem Stützkörper (13) ruht, welcher je nach seiner Aufstellung auf einer Grundfläche (14) eine unterschiedliche Bauhöhe (H₁ bis H₃) aufweist und somit zu verschiedenen Tiefenpositionen des Bodens (11) korrespondiert, und
- der Stützkörper (13) für den Boden (11) im Querschnitt L-förmig gestaltet ist und hierzu ein langer L-Schenkel (13') und ein kurzer L-Schenkel (13") des Stützkörpers (13) zur Definition unterschiedlicher Aufstellpositionen in jeweils vertikaler Anordnung dienen, und ferner **dadurch gekennzeichnet, dass**
- der Boden (11) über eine oder mehrere Eingriffe bzw. Eingriffsöffnungen (16) verfügt.

2. Aufnahmebehälter (6) nach Anspruch 1, **dadurch gekennzeichnet, dass** die Seitenwände (7, 8, 9, 10) einen geschlossenen Rahmen (12) beschreiben.

3. Aufnahmebehälter (6) nach Anspruch 1 oder 2, **dadurch gekennzeichnet, dass** die Seitenwände (7, 8, 9, 10) und der Boden (11) zusammen genommen als nach oben hin offenes Quader ausgebildet sind.

4. Aufnahmebehälter (6) nach einem der Ansprüche 1 bis 3, **dadurch gekennzeichnet, dass** der Stützkörper (13) mit seiner Basisfläche (13b) auf der Grundfläche (14) ruht, während auf seiner Tragfläche (13a) der Boden (11) aufliegt.

5. Aufnahmebehälter (6) nach einem der Ansprüche 1 bis 4, **dadurch gekennzeichnet, dass** der Stützkörper (13) als geometrischer Raumkörper ausgebildet ist, welcher zumindest zwei stabile Aufstellpositionen unterschiedlicher Bauhöhe (H₁ bis H₃) aufweist.

6. Aufnahmebehälter (6) nach einem der Ansprüche 1 bis 5, **dadurch gekennzeichnet, dass** sich der Stützkörper (13) aus mehreren geometrischen Raumkörpern (13', 13") zusammensetzt.

7. Aufnahmebehälter (6) nach Anspruch 1 oder 6, **dadurch gekennzeichnet, dass** eine dritte Aufstellposition des L-förmigen Stützkörpers (13) zu dessen horizontaler Anordnung korrespondiert.

8. Aufnahmebehälter (6) nach einem der Ansprüche 1 bis 7, **dadurch gekennzeichnet, dass** zwei oder mehr Stützkörper (13) vorgesehen sind.

9. Aufnahmebehälter (6) nach einem der Ansprüche 1 bis 8, **dadurch gekennzeichnet, dass** der Stützkörper (13) in einem Zwischenraum (15) zwischen dem Boden (11) und der Grundfläche (14) angeordnet ist.

10. Aufnahmebehälter (6) nach einem der Ansprüche 1 bis 9, **dadurch gekennzeichnet, dass** der Stützkörper (13) lösbar mit dem Boden (11) und/oder der Grundfläche (14) verbunden ist.

## Claims

1. A receiving container (6) for goods (W), in particular chute, for receiving retail goods (W), comprising a plurality of side walls (7, 8, 9, 10), further comprising a bottom (11) and at least one free-standing support body (13), wherein
- the bottom (11) is embodied so as to be depth-adjustable as compared to the side walls (7, 8, 9, 10) and
- for this purpose rests on the support body (13), which, depending on its setup on a base surface (14), has a different height (H₁ to H₃) and thus corresponds to different depth positions of the bottom (11), and
- the support body (13) for the bottom (11) is designed so as to have an L-shaped cross section, and a long L-journal (13') and a short L-journal (13") of the support body serve to define different setup positions in respective vertical arrangement for this purpose, and further **characterized in that**
- the bottom (11) has one or a plurality of engagements or engagement openings (16), respectively.

2. The receiving container (6) according to claim 1, **characterized in that** the side walls (7, 8, 9, 10) delineate a closed frame (12).

3. The receiving container (6) according to claim 1 or 2, **characterized in that** the side walls (7, 8, 9, 10) and the bottom (11) together are embodied as a cuboid, which is open to the top.

4. The receiving container (6) according to one of claims 1 to 3, **characterized in that** the support body (13) rests on the base area (14) with its base surface (13b), while the bottom (11) bears on its support surface (13a).

5. The receiving container (6) according to one of claims 1 to 4, **characterized in that** the support body (13) is embodied as geometric spatial body, which has at least two stable setup positions of different heights (H₁ to H₃).

6. The receiving container (6) according to one of claims 1 to 5, **characterized in that** the support body (13) is comprised of a plurality of geometric spatial bodies (13', 13").

7. The receiving container (6) according to claim 1 or 6, **characterized in that** a third setup position of the L-shaped support body (13) corresponds to the horizontal arrangement thereof.

8. The receiving container (6) according to one of claims 1 to 7, **characterized in that** provision is made for two or more support bodies (13).

9. The receiving container (6) according to one of claims 1 to 8, **characterized in that** the support body (13) is arranged in a space (15) between the bottom (11) and the base surface (14).

10. The receiving container (6) according to one of claims 1 to 9, **characterized in that** the support body (13) is releasably connected to the bottom (11) and/or to the base surface (14).

## Revendications

1. Conteneur de rangement (6) de produits (W), notamment
goulotte, destinée à recevoir des produits (W) de distribution, avec plusieurs parois latérales (7, 8, 9, 10), par ailleurs avec un fond (11) et avec au moins un corps d'appui (13) isolé,
- le fond (11) étant conçu en étant réglable en profondeur par rapport aux parois latérales (7, 8, 9, 10) et
- reposant à cet effet sur le corps d'appui (13), lequel en fonction de son implantation sur une surface de base (14) présente un encombrement en hauteur (H₁ à H₃) différent et correspondant ainsi à différentes positions en profondeur du fond (11) et
- le corps d'appui (13) pour le fond (11) étant formé avec une section transversale en forme de L et à cet effet, une longue branche (13') du L et une courte branche (13") du L du corps d'appui (13) servant à la définition de différentes positions d'implantation chaque fois en disposition verticale et par ailleurs, **caractérisé en ce que**
- le fond (11) dispose d'un(e) ou de plusieurs prises ou orifices de prise (16).

2. Conteneur de rangement (6) selon la revendication 1, **caractérisé en ce que** les parois latérales (7, 8, 9, 10) décrivent un cadre (12) fermé.

3. Conteneur de rangement (6) selon la revendication 1 ou la revendication 2, **caractérisé en ce que**, réunis, les parois latérales (7, 8, 9, 10) et le fond (11) forment un parallélépipède ouvert vers le dessus.

4. Conteneur de rangement (6) selon l'une quelconque des revendications 1 à 3, **caractérisé en ce que** le corps d'appui (13) repose par sa base (13b) sur la surface de base (14), alors que le fond (11) repose sur sa surface porteuse (13a).

5. Conteneur de rangement (6) selon l'une quelconque des revendications 1 à 4, **caractérisé en ce que** le corps d'appui (13) est conçu en tant que corps géométrique, lequel comporte au moins deux positions d'implantation stables de différents encombrements en hauteur (H1 à H3).

6. Conteneur de rangement (6) selon l'une quelconque des revendications 1 à 5, **caractérisé en ce que** le corps d'appui (13) est composé de plusieurs corps (13', 13") géométriques.

7. Conteneur de rangement (6) selon la revendication 1 ou la revendication 6, **caractérisé en ce qu'**une troisième hauteur d'implantation du corps d'appui (13) en forme de L correspond à la disposition horizontale de celui-ci.

8. Conteneur de rangement (6) selon l'une quelconque des revendications 1 à 7, **caractérisé en ce que** deux ou plusieurs corps d'appui (13) sont prévus.

9. Conteneur de rangement (6) selon l'une quelconque des revendications 1 à 8, **caractérisé en ce que** le corps d'appui (13) est placé dans un espace intermédiaire (15) entre le fond (11) et la surface de base (14).

10. Conteneur de rangement (6) selon l'une quelconque des revendications 1 à 9, **caractérisé en ce que** le corps d'appui (13) est relié de manière amovible avec le fond (11) et/ou la surface de base (14).
